# EUROPÄISCHE PATENTSCHRIFT

(11) **EP 0 860 340 B1**
(45) Veröffentlichungstag und Bekanntmachung des Hinweises auf die Patenterteilung: **05.02.2003**
(21) Anmeldenummer: 97121013.3
(22) Anmeldetag: 29.11.1997
(51) Int. Cl.: B61F 5/22

(54) **Verfahren und Vorrichtung zur Generierung eines Sensorsignales**
Method and device for generating a sensor signal
Méthode et dispositif pour générer un signal de capteur

(30) Priorität: 22.02.1997 DE 19707175
(43) Veröffentlichungstag der Anmeldung: 26.08.1998
(73) Patentinhaber: ANF-INDUSTRIE, 59154 Crespin (FR)
(72) Erfinder: Beike, Johannes, 29345 Unterlüss (DE)
(74) Vertreter: Dietrich, Barbara

(56) Entgegenhaltungen:
- EP-A- 0 557 893
- EP-A- 0 719 688
- DE-A- 4 228 414
- DE-A- 4 228 893

## Beschreibung

Die Erfindung bezieht sich auf ein Verfahren und eine Vorrichtung zur Generierung eines Sensorsignals nach den Oberbegriffen der Patentansprüche 1 bzw. 7, beispielsweise für eine gleisbogenabhängige Neigung eines Schienenfahrzeuges nach Anspruch 10.

Durch die Erhöhung der Geschwindigkeit beim schienengebundenen Personenverkehr zur Verkürzung der Reisezeit wird beim Durchfahren von Kurven bzw. Gleisbögen eine gleisbogenabhängige Neigungsregelung /-steuerung des Wagenkasten-Neigesystems angestrebt. Dadurch sollen die negativ auftretenden Querbeschleunigungserhöhungen beim Durchfahren von Gleisbögen vermieden bzw. minimiert werden, damit trotz Erhöhung der Zuggeschwindigkeiten eine Fahrkomforteinbuße für die Personen nicht eintritt.

Bekannt sind dazu aktive und passive Neigungsverstellungen, wobei bei einer aktiven Einwirkung die Einstellung oder Veränderung der Neigung des Wagenkastens erfolgt, bei einer passiven Einwirkung die Pendelung des Wagenkastens ausgenutzt wird.

Bei einer aktiven Einwirkung wird als Signal ein Wert verwendet, der als relevante Größe für die wirksame Querbeschleunigung genutzt wird. Ein solcher Wert ist zum Beispiel der Neigungswinkel des Wagenkastens gegenüber der Erde, d.h. der als horizontal verlaufend angenommenen Erdoberfläche. Dieser Neigungswinkel addiert sich zu einer Gleisüberhöhung und ist abhängig von der Gleisgeometrie des Gleisbogens und der Zuggeschwindigkeit.

Die DE 37 27 768 C1 gibt ein Verfahren und eine Vorrichtung zur Erzeugung eines Ansteuersignales für die gleisbogenabhängige Neigung eines Wagenkastens an. Unter Verwendung von Meßsignalen für die Fahrzeuggeschwindigkeit, die Winkelgeschwindigkeit des Fahrzeuggestelles um seine in Fahrtrichtung orientierte Längsachse sowie die senkrecht zur Fahrtrichtung und parallel zur Gleisebene gerichtete Querbeschleunigung wird das Ansteuersignal erzeugt. Nachteilig ist, daß die Querbeschleunigung und nicht eine Gleisüberhöhung zur Bildung des Ansteuersignals herangezogen wird. Zum Ein- und Ausschalten der Neigesteuerung wird lediglich ein aus der Rollgeschwindigkeit integrierter Rollwinkel ermittelt. Durch die Integration des Kreiseloffsets entsteht jedoch ein Rollwinkeldrift, der den Schaltvorgang nur kurzzeitig funktionsfähig hält. Zur Verlängerung der Funktionszeit sind Kreisel mit einem geringen Kreiseloffset erforderlich, wodurch die Erzeugung des Ansteuersignales kostenaufwendig wird.

Die DE 27 05 221 C2 gibt eine Anordnung zum Steuern einer Neigungsvorrichtung an, bei der die verrauschten Meßsignale eines Beschleunigungssensors durch Messungen mit einem Roll- und einem Gierkreisel ersetzt werden. Dadurch werden zwar unzulässige Zeitverzögerungen bei der Erzeugung des Ansteuersignals vermieden, die bei einer notwendigen starken Filterung des Meßsignals des Beschleunigungssensors entstehen , aber durch die Integration des Rollwinkels aus der Rollgeschwindigkeit ergeben sich die bereits genannten Nachteile.

Aus der EP 0 557 893 A1 ist Vorrichtung zur Steuerung der Drehung eines Wagenkastens eines Schienenfahrzeugs um seine Längsachse bekannt, um den Wert der in Querrichtung auf einen Fahrgast im Fahrzeug wirkenden, nicht ausgeglichenen Beschleunigung zu verringern. Dabei werden mathematische Zusammenhänge aufgezeigt, mit dessen Hilfe ein für die nicht kompensierte Querbeschleunigung kennzeichnendes Signal erhältlich ist.

Der Erfindung liegt die Aufgabe zugrunde, ein Verfahren und eine Vorrichtung anzugeben, mit deren Hilfe ein Sensorsignal auf einfache und effektive Weise erzeugt wird, das Informationen einer Gleisüberhöhung besitzt.

Gelöst wird diese Aufgabe durch die in den Patentansprüchen 1 bzw. 7 enthaltenen Merkmale.

Vorteilhafte Weiterbildungen sind in den Unteransprüchen gekennzeichnet.

Dabei liegt der Erfindung die Idee zugrunde, einen Gleisüberhöhungswinkel aus einer Rollgeschwindigkeit und einer zusätzlich gemessenen Giergeschwindigkeit zu ermitteln. Die Ermittlung des Gleisüberhöhungswinkels erfolgt durch eine zusätzliche Beobachtung der Gleisüberhöhung. Dadurch wird aus der beobachteten Gleisüberhöhung ein Signal generiert, welches nur in einer geringen Differenz zwischen einem bereits in einem simulierten Modell generiertem Signal und einem gemessenem Signal gefiltert werden muß.

So werden die Vorteile eines Kreiselsensors (geringes Rauschen) auch mit den Vorteilen eines Beschleunigungssensors (keine Drift) kombiniert. Um dies zu ermöglichen wird eine rauschfreie, jedoch driftbehaftete Gleisüberhöhung aus dem Kreiselsensorsignal mit Hilfe eines dem Kreisel inversen simuliert nachgestalteten Modells geschätzt. Gleichzeitig wird die Gleisüberhöhung driftfrei, jedoch rauschbehaftet durch den Beschleunigungssensor gemessen. Zur Ermittlung der Gleisüberhöhung mit dem Beschleunigungssensor wird eine zusätzliche Messung der Giergeschwindigkeit als der Drehgeschwindigkeit um die Hochachse des Drehgestells und der Zuggeschwindigkeit durchgeführt, um die Fliehkraft als Störgröße aus der gemessenen Gleisüberhöhung des Beschleunigungssensors herauszurechnen. Aus den in Signalform anliegenden Gleisüberhöhungsgrößen des Kreiselmodels und des Beschleunigungssensors wird eine Differenz ermittelt, wobei auch bei den Rauschstörungen eine Differenzbildung erfolgt, so daß nur noch der Differenzwert rauschbehaftet ist. Durch Rückkopplung in das inverse Modell des Kreisels wird dieser Differenzwert auf Null nachgeregelt und dabei gefiltert. Die Nachregelung erfolgt, da nur Drifte kompensiert werden, sehr langsam und stellt einem nachfolgenden Stellsystem ein rauschfreies Ansteuersignal zur Verfügung.
Mit diesem Verfahren kann die Grenzfrequenz zur Filterung der Störungen im Beschleunigungssignal des Beschleunigungsaufnehmers erheblich abgesenkt werden, ohne die Dynamik der Gleisüberhöhungswinkelmessung zu reduzieren. Da die Drift des Kreisels kompensiert wird, können kostengünstige Kreisel eingesetzt werden.

Durch die Einbeziehung der Sensorkomponenten, z.B. Offsetgrößen, in das Simulationsmodell wird erreicht, daß das Modell über eine höhere Genauigkeit bei der Schätzung verfügt. Auch ist es vorteilhaft, bekannte Streckendaten mit in das System zu intergrieren, so daß die Dynamik des Systems zur Ermittlung des Gleisüberhöhungswinkels erhöht wird.

Anhand eines Ausführungsbeispieles mit Zeichnung soll die Erfindung näher erläutert werden.

Es zeigen:
- Fig. 1: ein Blockschaltbild zur Ermittlung einer beobachteten Gleisüberhöhung;
- Fig. 2: einen inneren Aufbau einer Beobachtereinheit;
- Fig. 3: einen inneren Aufbau einer weiteren Beobachtereinheit.

In Fig. 1 dargestellt ist ein Sensorpaket 1, eine Beobachtereinheit 2 und eine weitere Beobachtereinheit 3, sowie eine Neigewinkelgeneriereinheit 4 und ein Stellsystem 5 eines nicht näher dargestellten realen Wagenkastens. Das Sensorpaket 1 besteht vorzugsweise aus einem Meßwertgeber 6 zur Erfassung der Winkelgeschwindigkeit ωR in der Rollebene, einem Meßwertgeber 7, beispielsweise einem Kreisel, zur Erfassung der Winkelgeschwindigkeit ωG in der Gierebene, sowie einen Meßwertgeber 8, beispielsweise einem Beschleunigungssensor, zur Erfassung der Querbeschleunigung aq. Das Sensorpaket 1 ist vorzugsweise am Fahrgestell des nicht näher dargestellten Wagenkastens und dabei vorzugsweise horizontal zur Erdoberfläche angeordnet. Die Zuggeschwindigkeit v wird in der Regel mit einem schon im Zug vorhandenen Meßwertgeber 9 ermittelt. Ausgänge A1, A2 bzw. A3 des Sensorpaketes 1 und damit die Ausgänge der Meßtwertgeber 6, 7 und 8 sind mit adäquaten Eingängen E1, E2 bzw. E3 der Beobachtereinheit 2 verbunden.
Ein Eingang E4 der Beobachtereinheit 2 ist mit einem Ausgang A1 des Meßwertgebers 9 verschaltet, wobei der Ausgang A1 gleichzeitig an einem Eingang E2 der Beobachtereinheit 3 und einem Eingang E2 der Neigewinkelgeneriereinheit 4 anliegt.
Ein Ausgang A1 der Beobachtereinheit 2 ist mit einem Eingang E1 der Beobachtereinheit 3 verschaltet. Ein Ausgang A1 der Beobachereinheit 3 liegt an einem Eingang E1 der Neigewinkelgeneriereinheit 4 an. Ein Ausgang A1 dieser Neigewinkelgeneriereinheit 4 ist mit dem Stellsystem 5 verbunden.

In Fig. 2 ist der innere Aufbau der Beobachtereinheit 2 dargestellt. Dabei ist eine Simulation des inversen Kreiselsystems mit 10 gekennzeichnet, mit 11 ein Vergleicher, der eingangsseitig am Ausgang A1 und ausgangsseitig am Eingang E2 des simulierten inversen Kreiselsystems 10 anliegt. Ein weiterer Eingang E2 des Vergleichers 11 liegt am Ausgang A1 einer Meßwertauswertung 12 an, der Eingang E1 der Beobachtereinheit 2 ist mit dem Eingang E1 des simulierten inversen Kreiselsystems 10 verbunden. Der Ausgang A1 des simulierten inversen Kreiselsystems 10 wird als Ausgang A1 aus der Beobachtereinheit 2 geführt.

Eingänge E1, E2 und E3 der Meßwertauswertung 12 sind über die adäquaten Eingänge E3, E2 bzw. E4 der Beobachtereinheit 2 mit den Meßwertgebern 7, 8 und 9 verbunden.

Die Fig. 3 gibt den inneren Aufbau der Beobachtereinheit 3 wieder. Am Eingang E2 der Beobachtereinheit 3 liegt ein Zuggeschwindigkeitsintegrator 13, der aus der Zuggeschwindigkeit v die aktuelle Strecke errechnet. Dem Zuggeschwindigkeitsintegrator 13 nachgeschaltet ist eine Missionsüberwachung 14, deren anderer Eingang E2 mit einem Ausgang A1 einer Wissensbasis 15 verbunden ist. Ausgangsseitig ist die Missionsüberwachung 14 mit einem Eingang E1 der Wissenbasis 15 sowie einem Eingang E1 einer Korrektureinheit 16 verschaltet. Am Eingang E3 der Missionsüberwachung 14 liegt der Eingang E1 der Beobachtereinheit 3 an, wobei dieser Eingang E1 auch mit einem Eingang E2 eines Vergleichers 17 verbunden ist. Ein Ausgang A1 des Vergleichers 17 ist mit einem Eingang E2 der Korrektureinheit 16 verbunden, ein weiterer Eingang E1 des Vergleichers 17 mit einem Ausgang A1 der Korrektureinheit 16, wobei dieser Ausgang A1 auch als Ausgang A1 der Beobachtereinrichtung 3 fungiert.

Das Verfahren läuft dabei wie folgt ab:

Der Meßwertgeber 9 ermittelt auf herkömmliche Art und Weise die Zuggeschwindigkeit v, und gibt diesen Wert als ein die Zuggeschwindigkeit v repräsentierendes Ausgangssignal an den Eingang E4 der Beobachtereinheit 2. Die Meßwertgeber 6 und 7 messen die um die Rollachse und die Fahrzeugachse jeweils auftretende Winkelgeschwindigkeit ωR und ωG, welche als entsprechende Ausgangssignale an den Eingängen E2 und E1 der Beobachtereinheit 2 anliegen. Durch den Meßwertgeber 8 erhält der Eingang E3 der Beobachtereinheit 2 ein die Querbeschleunigung aq auf Schienenebene repräsentierendes Signal.

Fährt ein Schienenfahrzeug auf einer Streckengerade ohne Kurvenüberhöhung, so wird über den Meßwertgeber 9 die Zuggeschwindigkeit v gemessen. Der Meßwertgeber 6 und der Meßwertgeber 8 geben nur geringe Signale ab, weil nur eine minimale Querneigung des realen Wagenkastens erfolgt. Die Beobachtereinheit 2 aktiviert das Stellsystem 5 nicht, denn die Gleisüberhöhung überschreitet einen eingestellten Minimalwert nicht.

Beim Einfahren in einen Streckengleisbogen gelangt das Schienenfahrzeug auf einen Überhöhungsbogen, der durch einen nicht dargestellten realen Gleisüberhöhungswinkel Φg charakterisiert wird. Dabei erfolgt wegen der einsetzenden Querneigung des realen Wagenkastens eine Drehung des Fahrgestelles um seine Rollachse, so daß eine um die Rollachse auftretende Winkelgeschwindigkeit ωR vom Meßwertgeber 6 gemessen wird.

Die gemessene Rollwinkelgeschwindigkeit ωR ist, bedingt durch die technischen Daten des Meßwertgebers 6, ungenau. Um diese Ungenauigkeit zu eliminieren, wird über das simulierte inverse Kreiselsystem 10 der Beobachtereinheit 2 eine Winkelgeschwindigkeit ωs geschätzt. Dazu wird die gemessene Rollwinkelgeschwindigkeit ωR auf den Eingang E1 des simulierten Systems 10 geschaltet. In diesem System 10 werden technische Daten des Meßwertgebers 6 als inverses Modell berücksichtigt, so daß bautechnisch bedingte Mängel eliminiert werden. So wird beispielsweise der in technischen Datenblättern vorgegebene Offset des Meßwertgebers 6 derart berücksichtigt, daß im simulierten Modell des Systems 10 dieses Offset als inverser Wert eingebaut wird und die ausgangsseitig so ermittelte Winkelgeschwindigkeit ωs als geschätzte Winkelgeschwindigkeit ωs der realen Rollwinkelgeschwindigkeit ωR annähernd entspricht. Zusätzlich können auch die dynamischen Glieder des Kreisels, z.B. verzögernde Glieder durch ihre inversen Elemente, z.B. voreilende Glieder, im inversen Simulationsmodell des Kreiselsystems 10 kompensiert werden. Die Schätzung der realen Rollwinkelgeschwindigkeit ωR wird durch die inverse Kompensation genauer. Aus dieser ermittelten/geschätzten Winkelgeschwindigkeit ωs wird in bekannter Art und Weise ein beobachteter (geschätzter) Gleisüberhöhungswinkel Φgb generiert. Dazu wird dieser beobachtete Gleisüberhöhungswinkel Φgb aus der Winkelgeschwindigkeit ωs integriert. Bedingt durch dieses Integrieren ist der ermittelte Wert des beobachteten Gleisüberhöhungswinkels Φgb driftbehaftet und somit wächst die Ungenauigkeit des Wertes mit der Zeit an. Um jedoch den realen Gleisüberhöhungswinkel Φg zu ermitteln, werden die an den Eingängen E2, E3 und E4 der Beobachtereinheit 2 anliegenden Signale mit herangezogen. Aus der Zuggeschwindigkeit v, der Giergeschwindigkeit ωG des Drehgestells, der Querbeschleunigung aq auf Schienenebene und der Erdbeschleunigung g wird in der Meßwertauswertung 12 ein Gleisüberhöhungswinkel Φgs berechnet. Dazu wird die Fliehkraft, die sich als Störgröße bei einer Querbeschleunigung einstellt, aus dem Signal aq des Meßwertgebers 8 mit Hilfe der Gierwinkelgeschwindigkeit ωG und der Zuggeschwindigkeit v in bekannter Art und Weise herausgerechnet. Der aus den gemessenen Signalen berechnete Gleisüberhöhungswinkel Φgs ist wertmäßig identisch mit dem realen Gleisüberhöhungswinkel Φg, besitzt jedoch hohe Störsignale. Deshalb werden der driftbehaftete beobachtete Gleisüberhöhungswinkel Φgb und der störbehaftete gemessene (berechnete) Gleisüberhöhungswinkel Φgs mit Hilfe des Vergleichers 11 verglichen. Eine daraus resultierende Differenz ΔΦg setzt sich aus dem beobachteten driftbehafteten Gleisüberhöhungswinkel Φgb abzüglich des störbehafteten Gleisüberhöhungswinkel Φgs zusammen und bildet eine noch nachzuregelnde (zu entstörende) Differenz ΔΦg. Diese Differenz ΔΦg, bestehend aus der Kreiseldrift und Störungen des Meßsignales des Meßwertgebers 8, wird im Regelkreis, der durch die Rückkopplung vom Vergleicher 11 auf das simulierte System 10 entsteht, gefiltert und zu Null geregelt. Die zeitliche Regelung ergibt sich aus dem Rückkopplungsfaktor K des über die Differenzbildung geschlossenen Regelkreises. Durch Voreinstellung des Rückkopplungsfaktors K wird die Dynamik des Regelkreises (Beobachterpole) sehr klein gewählt, vorzugsweise 0,1 Hz. Die kurzzeitigen Störungen des Meßsignales des Meßwertgebers 8 in der Differenz ΔΦg werden dadurch stark gefiltert und gehen nur sehr reduziert in einen beobachteten realen Gleisüberhöhungswinkel Φb ein. Am Ausgang A1 des simulierten Kreiselsystems 10 und damit gleichzeitig am Ausgang A1 der Beobachtereinheit 2 liegt ein den realen Gleisüberhöhungswinkel Φg repräsentierender real beobachteter Gleisüberhöhungswinkel Φb an, der sich wertmäßig aus dem driftbehafteten beobachteten Gleisüberhöhungswinkel Φgb und dem störbehafteten gemessenen Gleisüberhöhungswinkel Φgs sowie der noch nachzuregelnden (zu entstörende) Differenz ΔΦg ergibt.

Zur Erhöhung der Dynamik der vorgenannten Ermittlung eines Gleisüberhöhungswinkels Φb ist eine weitere Beobachtereinheit 3 in das System integrierbar. Dazu werden in der Wissensbasis 15 bereits bekannte Informationen wie Gleisgeometrie, Position aktiver und passiver Streckenmarken (z.B. Codesender, Magnete) sowie Streckenbesonderheiten, z.B. Haltebahnhöfe, angegeben und gespeichert.

Die Missionsüberwachung 14 ermittelt die augenblickliche Position des Zuges. Dazu erhält sie aus der Wissensbasis 15 die aktuellen Streckendaten, die aus der integrierten Zuggeschwindigkeit v ermittelt werden. Die aktuellen Streckendaten ,beispielsweise eine in der Wissensbasis 15 abgelegte Gleisüberhöhung, werden mit dem beobachteten Gleisüberhöhungswinkel Φb in der Missionsüberwachung 14 verglichen und bei Streckenerkennung schaltet sich die Beobachtereinheit 3 in das System ein, d.h., die Beobachtereinheit 3 wird aktiv und erhöht die Dynamik des Ansteuersignales für die gleisbogenabhängige Neigung. Bereits mit der Streckenerkennung durch die Missionsüberwachung 14 ist eine Voreinstellung der Neigung am Stellsystem 5 durch einen vorher abgelegten Gleisüberhöhungswinkel Φgw realisierbar. Das zur genauen Verstellung (Nachstellung) notwendige Differenzsignal ΔΦs zwischen der aus der Wissensbasis 15 bekannten Gleisüberhöhung, dem daraus bekannten Gleisüberhöhungswinkel Φgw und dem in der Beobachtereinheit 2 beobachteten realen Gleisüberhöhungswinkel Φb liefert der Vergleicher 17. Dieses Differenzsignal ΔΦs wird durch eine verzögernde Rückkopplung K, ähnlich der Beobachtereinheit 2, auf Null geregelt. Durch die sich aus der Rückkopplung des Differenzsignals ΔΦs ergebene Filterung des beobachteten Gleisüberhöhungswinkels Φb werden Störsignale also zusätzlich gedämpft.
Ist die Beobachtereinheit 3 nicht aktiv, liegt dieser Gleisüberhöhungswinkel Φb zeitgleich am Ausgang A1 der Beobachtereinheit 3 an. Wird die Beobachtereinheit 3 aktiviert, so erfolgt, wie bereits beschrieben, die Ermittlung des beobachteten Gleisüberhöhungswinkels Φb durch die zusätzliche Einbeziehung von Streckendaten.
In der der Beobachtereinheit 3 nachfolgenden Neigewinkelgeneriereinheit 4 wird aus dem beobachteten Gleisüberhöhungswinkel Φb, der Zuggeschwindigkeit v, der Winkelgeschwindigkeit ωG (Giergeschwindigkeit) und der Erdbeschleunigung g ein Neigewinkel Φ_{N} gegenüber dem Fahrgestell berechnet und als Sollwert bzw. Ansteuer- und Schaltsignal Φ_{N} für das Wagenkasten-Neigesystem an das Stellsystem 5 gegeben. Nur bei Überschreitung eines Schwellwertes wird das Stellsystem aktiviert. Die Berechnung bzw. Generierung des Neigewinkels Φ_{N} erfolgt in bekannter Art und Weise.

### Bezugszeichenliste

- 1: Sensorpaket
- 2: Beobachtereinheit
- 3: Beobachtereinheit
- 4: Neigewinkelgeneriereinheit
- 5: Stellsystem
- 6: Meßwertgeber
- 7: Meßwertgeber
- 8: Meßwertgeber
- 9: Meßwertgeber
- 10: Simuliertes inverses Kreiselsystem
- 11: Vergleicher
- 12: Meßwertauswertung
- 13: Zuggeschwindigkeitsintegrator
- 14: Missionsüberwachung
- 15: Wissensbasis
- 16: Korrektureinheit
- 17: Vergleicher

- ωR: Rollwinkelgeschwindigkeit
- ωG: Giergeschwindigkeit
- ωs: geschätzte Winkelgeschwindigkeit
- Φg: realen Gleisüberhöhungswinkel
- Φgb: beobachteter (geschätzter) Gleisüberhöhungswinkel
- Φgs: gemessener Gleisüberhöhungswinkel
- Φb: beobachteter realer Gleisüberhöhungswinkel
- Φgw: abgelegter Gleisüberhöhungswinkel

## Patentansprüche

1. Verfahren zur Generierung eines Sensorsignals, welches Informationen einer Gleisüberhöhung besitzt, unter Verwendung von Meßsignalen für eine Zuggeschwindigkeit (v), für eine Winkelgeschwindigkeit (ωR) eines Fahrgestells um die Rollachse, für eine Gierwinkelgeschwindigkeit (ωG) des Fahrgestells um die Fahrzeuglängsachse sowie für eine Querbeschleunigung (aq), **dadurch gekennzeichnet daß** in einer ersten Beobachtereinheit (2)
- aus der gemessenen Winkelgeschwindigkeit (ωR) ein geschätzter Gleisüberhöhungswinkel (Φgb) geschätzt wird,
- dieser geschätzte Gleisüberhöhungswinkel (Φgb) mit einem aus der Querbeschleunigung (aq), der Gierwinkelgeschwindigkeit (ωG) und der Zuggeschwindigkeit (v) ermittelten Gleisüberhöhungswinkel (Φgs) verglichen wird, wobei
- eine dabei auftretende Differenz (ΔΦg) zurückgekoppelt und dabei gefiltert wird und
- ein daraus resultierender beobachteter Gleisüberhöhungswinkel (Φb) den realen Gleisüberhöhungswinkel (Φg) repräsentiert, der driftkompensiert und rauscharm ist.

2. Verfahren nach Anspruch 1, **dadurch gekennzeichnet, daß** zur Bildung des beobachteten Gleisüberhöhungswinkels (Φb) ein simuliertes Kreiselsystem (10) als inverses Modell eines Meßwertgeber (6) On-Line mit Meßsignalen der Winkelgeschwindigkeit (ωR) versorgt wird.

3. Verfahren nach Anspruch **2,dadurch gekennzeichnet, daß** Meßungenauigkeiten des, die Winkelgeschwindigkeit (ωR) messenden Meßwertgebers (6) zur Ermittlung des beobachteten Gleisüberhöhungswinkels (Φb) durch Einbeziehung seiner Sensorkomponenten in das simulierte inverse Kreiselsystem (10) eliminiert werden.

4. Verfahren nach einem der Ansprüche 1 bis 3, **dadurch gekennzeichnet, daß** eine weitere Beobachtereinheit (3) in das Verfahren eingeschaltet wird, in der bereits bekannte Streckeninformationen abgelegt sind, die abgerufen werden.

5. Verfahren nach Anspruch 4, **dadurch gekennzeichnet, daß** eine Missionsüberwachung (14) die augenblickliche Position des Zuges mit Hilfe eines Zuggeschwindigkeitsintegrators (13) ermittelt, den beobachteten Gleisüberhöhungswinkel (Φb) mit einem bekannten, in einer Wissensbasis (15) abgelegten Gleisüberhöhungswinkel (Φgw) vergleicht und bei Streckenerkennung die weitere Beobachtereinheit (3) in das System schaltet.

6. Verfahren nach Anspruch 5, **dadurch gekennzeichnet, daß** eine Differenz (ΔΦs), welche beim Vergleich zwischen dem beobachteten Gleisüberhöhungswinkel (Φb) und dem bekannten Gleisüberhöhungswinkel (Φgw) gebildet wird, zur Nachregelung des den realen Gleisüberhöhungswinkel (Φg) repräsentierenden beobachteten Gleisüberhöhungswinkel (Φb) benutzt wird.

7. Vorrichtung zur Generierung eines Sensorsignals, welches Informationen einer Gleisüberhöhung besitzt, mit einem Meßwertgeber (9) zur Ermittlung einer Fahrzeuggeschwindigkeit (v), einem Meßwertgeber (6) zur Ermittlung einer Winkelgeschwindigkeit (ωR) des Fahrgestells in Rollachse, einem weiteren Meßwertgeber (7) für die Messung einer Gierwinkelgeschwindigkeit (ωG) sowie einem Meßwertgeber (8) für die Ermittlung einer Querbeschleunigung (aq), **dadurch gekennzeichnet, daß**
- zwischen den Meßwertgebern (6, 7) und einem zugeigenen Stellsystem (5) mindestens eine Beobachtereinheit (2) eingebaut ist, wobei
- die erste Beobachtereinheit (2) aus einem simulierten inversen Kreiselsystem (10) als Modell des Meßwertgebers (6), einem Vergleicher (10) und einer Meßwertauswertung (12) besteht, in der
- ein erster Eingang (E1) des inversen Kreiselsystems (10) mit einem ersten Ausgang (A1) des Meßwertgebers (6) zur Lieferung von On-Line Meßsignalen der Winkelgeschwindigkeit (ωR) verschaltet ist,
- ein zweiter Eingang (E2) des inversen Kreiselsystems (10) mit einem ersten Ausgang (A1) des Vergleichers (11) und ein erster Ausgang (A1) des inversen Kreiselsystems (10) mit einem ersten Eingang (E1) des Vergleichers (11) verbunden sind, wobei
- ein zweiter Eingang (E2) des Vergleichers (11) mit einem ersten Ausgang (A1) der Meßwertauswertung (12) und die Meßwertauswertung (12) eingangsseitig mit den weiteren Meßwertgebern (7, 8, 9) verschaltet sind, wodurch
- ein am Ausgang (A1) des inversen Kreiselsystems (10) anliegender geschätzter Gleisüberhöhungswinkel (Φgb) nach Vergleich mit einem in der Meßwertauswertung (12) berechneten Gleisüberhöhungswinkel (Φbs) als eine noch nachzuregelnde Differenz (ΔΦg) auf den Eingang (E1) des inversen Kreiselsystems (10) geführt wird und
- nach Ausregelung der Differenz (ΔΦg) am Ausgang (A1) der ersten Beobachtereinheit (2) ein den realen Gleisüberhöhungswinkel (Φg) repräsentierende beobachteter Gleisüberhöhungswinkel (Φb) anliegt.

8. Vorrichtung nach Anspruch 7, **dadurch gekennzeichnet, daß** eine weitere Beobachtereinheit (3) der ersten Beobachtereinheit (2) nachgeschaltet ist.

9. Vorrichtung nach Anspruch 8, **dadurch gekennzeichnet, daß** die weitere Beobachtereinheit (3) aus einem Zuggeschwindigkeitsintegrator (13), einer Missionsüberwachung (14), einer Wissensbasis (15), einer Korrektureinheit (16) sowie einem Vergleicher (17) besteht, wobei
- ein erster Eingang (E1) der weiteren Beobachtereinheit (3) auf einen dritten Eingang (E3) der Missionsüberwachung (14) und auf einen zweiten Eingang (E2) des Vergleichers (17) zur Lieferung des beobachteten Gleisüberhöhungswinkels (Φb) aus der ersten Beobachtereinheit (2) geführt ist,
- ein erster Ausgang des Zuggeschwindigkeitsintegrator (13) an einem ersten Eingang (E1) der Missionsüberwachung (14), ein zweiter Eingang (E2) der Missionsüberwachung (14) mit einem ersten Ausgang (A1) der Wissensbasis (15) und ein erster Ausgang (A1) der Missionsüberwachung (14) an einem ersten Eingang (E1) der Wissenbasis (15) geführt ist, wodurch
- die Missionsüberwachung (14) die aktuelle Position des Zuges aus den Daten des Zuggeschwindigkeitsintegrators (13) und eines in der Wissensbasis (15) abgelegten Gleisüberhöhungswinkels (Φgw) ermitteln kann, welcher dann mit dem beobachteten Gleisüberhöhungswinkel (Φb) zwecks Streckenerkennung verglichen wird, und
- der erster Ausgang (A1) der Missionsüberwachung (14) zudem an einem ersten Eingang (E1) der Korrektureinheit (16) und dessen erster Ausgang (A1) auf einen ersten Eingang (E1) des Vergleichers (17) und dessen Ausgang (A1) auf einen zweiten Eingang (E2) der Korrektureinheit (16) geführt ist, wobei mit Zuschaltung der weiteren Beobachtereinheit (3)
- eine beim Vergleich zwischen dem beobachteten Gleisüberhöhungswinkel (Φb) und dem abgelegten Gleisüberhöhungswinkel (Φgw) im Vergleicher (17) gebildete Differenz (ΔΦs) auf den zweiten Eingang (E2) der Korrektureinheit (16) zurückgeführt wird, die dann zur Nachregelung des den realen Gleisüberhöhungswinkel (Φg) repräsentierenden beobachteten Gleisüberhöhungswinkel (Φb) benutzt wird.

10. Verfahren nach einem der Ansprüche 1 bis 6, **dadurch gekennzeichnet, daß** aus dem beobachteten Gleisüberhöhungswinkel (Φb) in einer zugeigenen Neigewinkelgeneriereinheit (4) ein Neigewinkel (Φ_{N}) berechnet und als Ansteuer- und Schaltsignal für ein Wagenkasten-Neigesystem an ein Stellsystem (5) des Wagenkasten-Neigesystems gegeben wird.

## Claims

1. Method for generating a sensor signal containing information on a track superelevation, using measuring signals for a train speed (v), for an angular speed (ωR) of a bogie about the roll axis, for a yaw angular speed (ωG) of the bogie about the longitudinal axis of the vehicle and for a transverse acceleration (aq), **characterised in that** in a first observer unit (2)
- an estimated track superelevation angle (Φgb) is estimated from the measured angular speed (ωR),
- this estimated track superelevation angle (Φgb) is compared with a track superelevation angle (Φgs) determined from the transverse acceleration (aq), the yaw angular speed (ωG) and the train speed (v), wherein
- a difference (ΔΦg) occurring here is looped back and filtered in the process and
- an observed track superelevation angle (Φb) resulting therefrom represents the real track superelevation angle (Φg) which is drift-compensated and low in noise.

2. Method according to claim 1, **characterised in that** to form the observed track superelevation angle (Φb) a simulated gyratory system (10) as inverse model of a pick-up (6) is supplied on-line with measuring signals of the angular speed (ωR).

3. Method according to claim 2, **characterised in that** measuring inaccuracies of the pick-up (6) measuring the angular speed (ωR) for determining the observed track superelevation angle (Φb) are eliminated by incorporating its sensor components in the simulated inverse gyratory system (10).

4. Method according to any of claims 1 to 3, **characterised in that** a further observer unit (3) is included in the method, in which already known section information which can be called up is stored.

5. Method according to claim 4, **characterised in that** mission monitoring (14) determines the instantaneous position of the train with the aid of a train speed integrator (13), compares the observed track superelevation angle (Φb) with a known track superelevation angle (Φgw) stored in a knowledge base (15) and switches the further observer unit (3) into the system upon section recognition.

6. Method according to claim 5, **characterised in that** a difference (ΔΦs) formed during comparison of the observed track superelevation angle (Φb) and the known track superelevation angle (Φgw) is used to readjust the observed track superelevation angle (Φb) representing the real track superelevation angle (Φg).

7. Device for generating a sensor signal containing information on a track superelevation, with a pick-up (9) for determining a vehicle speed (v), a pick-up (6) for determining an angular speed (ωR) of the bogie in the roll axis, a further pick-up (7) for measuring a yaw angular speed (ωG) and a pick-up (8) for determining a transverse acceleration (aq), **characterised in that**
- at least one observer unit (2) is incorporated between the pick-ups (6, 7) and the train's own control system (5), wherein
- the first observer unit (2) consists of a simulated inverse gyratory system (10) as a model of the pick-up (6), a comparator (10) and a measured value evaluation (12) in which
- a first input (E1) of the inverse gyratory system (10) is connected to a first output (A1) of the pick-up (6) for supplying on-line measuring signals of the angular speed (ωR),
- a second input (E2) of the inverse gyratory system (10) is connected to a first output (A1) of the comparator (11) and a first output (A1) of the inverse gyratory system (10) is connected to a first input (E1) of the comparator (11), wherein
- a second input (E2) of the comparator (11) is connected to a first output (A1) of the measured value evaluation (12) and the measured value evaluation (12) is connected at the input side to the further pick-ups (7, 8, 9), whereby
- an estimated track superelevation angle (Φgb) at the output (A1) of the inverse gyratory system (10) is guided as a yet to be readjusted difference (ΔΦg) to the input (E1) of the inverse gyratory system (10) after comparison with a track superelevation (Φbs) calculated in the measured value evaluation (12) and
- after correcting the difference (ΔΦg) there is an observed track superelevation angle (Φb) representing the real track superelevation angle (Φg) at the output (A1) of the first observer unit (2).

8. Device according to claim 7, **characterised in that** a further observer unit (3) is connected downstream of the first observer unit (2).

9. Device according to claim 8, **characterised in that** the further observer unit (3) consists of a train speed integrator (13), a mission monitoring (14), a knowledge base (15), a correcting unit (16) and a comparator (17), wherein
- a first input (E1) of the further observer unit (3) is guided to a third input (E3) of the mission monitoring (14) and to a second input (E2) of the comparator (17) to supply the observed track superelevation angle (Φb) from the first observer unit (2),
- a first output of the train speed integrator (13) is guided to a first input (E1) of the mission monitoring (14), a second input (E2) of the mission monitoring (14) is guided with a first output (A1) of the knowledge base (15) and a first output (A1) of the mission monitoring (14) is guided to a first input (E1) of the knowledge base (15), whereby
- the mission monitoring (14) can determine the instantaneous position of the train from the data in the train speed integrator (13) and a track superelevation angle (Φgw) stored in the knowledge base (15), which angle is then compared with the observed track superelevation angle (Φb) for the purpose of section recognition, and
- the first output (A1) of the mission monitoring (14) is additionally guided to a first input (E1) of the correcting unit (16) and the first output (A1) thereof guided to a first input (E1) of the comparator (17) and the output (A1) thereof guided to a second input (E2) of the correcting unit (16), wherein when the further observer unit. (3) is switched on
- a difference (ΔΦs) formed in the comparator (17) upon comparison of the observed track superelevation angle (Φb) and the stored track superelevation angle (Φgw) is returned to the second input (E2) of the correcting unit (16) and is then used to readjust the observed track superelevation angle (Φb) representing the real track superelevation angle (Φg).

10. Method according to any of claims 1 to 6, **characterised in that** an angle of inclination (Φ_{N}) is calculated from the observed track superelevation angle (Φb) in the train's own angle of inclination generating unit (4) and is provided as control and switching signal for a superstructure inclination system on a control system (5) of the superstructure inclination system.

## Revendications

1. Procédé pour générer un signal de capteur possédant des données d'un surhaussement de voie ferrée, en utilisant des signaux de mesure pour une vitesse de train (v), pour une vitesse angulaire (ωR) d'un châssis de véhicule autour de son axe de roulis, pour une vitesse angulaire de lacet (ωG) du châssis autour de l'axe longitudinal du véhicule, ainsi que pour une accélération transversale (aq), **caractérisé en ce que** dans une première unité d'observation (2)
- un angle de surhaussement estimé (Φgb) est évalué à partir de la vitesse angulaire (ωR) mesurée,
- cet angle de surhaussement estimé (Φgb) est comparé avec un angle de surhaussement (Φgs) obtenu à partir de l'accélération transversale (aq), la vitesse angulaire de lacet (ωG) et la vitesse du train (v),
- une différence (ΔΦg) apparaissant alors étant réinjectée et, ce faisant, filtrée et un angle de surhaussement (Φb) résultant observé représente l'angle de surhaussement (Φg) réel, qui compense le déport et est silencieux.

2. Procédé selon la revendication 1, **caractérisé en ce que** pour former l'angle de surhaussement (Φb) observé, un système gyroscopique simulé (10) est alimenté en ligne avec des signaux de mesure de la vitesse angulaire (ωR) comme modèle inverse d'un capteur de mesure (6).

3. Procédé selon la revendication 2, **caractérisé en ce que** des imprécisions de mesure du capteur de mesure (6) mesurant la vitesse angulaire (ωR) pour obtenir l'angle de surhaussement (Φb) observé, sont éliminées en intégrant ses composantes de capteur dans le système gyroscopique simulé (10) inversé.

4. Procédé selon l'une des revendications 1 à 3, **caractérisé en ce que** une unité d'observation supplémentaire (3) est mise en oeuvre dans le procédé, dans laquelle sont introduites des données déjà connues sur le trajet, qui sont appelées.

5. Procédé selon la revendication 4, **caractérisé en ce qu'**un dispositif de surveillance de mission (14) détermine la position instantanée du train au moyen d'un intégrateur de la vitesse du train (13), compare l'angle de surhaussement (Φb) observé avec un angle de surhaussement (Φgw) connu introduit dans une base de données (15) et lorsque le trajet est reconnu, connecte l'unité d'observation supplémentaire (3) au système.

6. Procédé selon la revendication 5, **caractérisé en ce qu'**une différence (ΔΦs), formée en comparant l'angle de surhaussement (Φb) observé et l'angle de surhaussement (Φgw) connu est formée pour réguler l'angle de surhaussement observé (Φb) représentant l'angle de surhaussement (Φg) réel.

7. Dispositif pour générer un signal de détecteur qui possède des données sur un surhaussement de voie ferrée, avec un capteur de valeurs de mesure (9) pour obtenir une vitesse de véhicule (v), un capteur de valeurs de mesure (6) pour obtenir une vitesse angulaire (ωR) du châssis du véhicule sur l'axe de roulis, un capteur de mesure supplémentaire (7) pour mesurer une vitesse angulaire de lacet (ωG) ainsi qu'un capteur de mesure (8) pour obtenir une vitesse transversale (aq), **caractérisé en ce que**
- au moins une unité d'observation (2) est montée entre les capteurs de mesure (6, 7) et le système de réglage propre du train,
- la première unité d'observation (2) étant constituée par un système gyroscopique (10) simulé inversé, comme modèle du capteur de mesure (6), un comparateur (11) et un évaluateur de valeur de mesure (12) dans lequel
- une première entrée (E1) du système gyroscopique inversé (10) est couplée à une première sortie (A1) du capteur de mesure (6) pour délivrer des signaux de mesure en ligne de la vitesse angulaire (ωR),
- une deuxième entrée (E2) du système gyroscopique inversé (10) est couplée à une première sortie (A1) du comparateur (11) et une première sortie (A1) du système gyroscopique inversé (10) est couplée à une première entrée (E1) du comparateur (11),
- une deuxième entrée (E2) du comparateur (11) étant reliée à une première sortie (A1) de l'évaluateur de valeur de mesure (12) et l'évaluateur de valeur de mesure (12) étant relié côté entrée avec les autres capteurs de mesure (7, 8, 9), de sorte que
- un angle de surhaussement estimé (Φgb) se trouvant à la sortie (A1) du système gyroscopique inversé (10), après comparaison avec un angle de surhaussement (Φbs) calculé dans l'évaluateur de valeur de mesure (12) est envoyé en tant qu'une différence (ΔΦg) devant encore être réglée, à l'entrée (E1) du système gyroscopique inversé (10) et qu'après réglage de la différence (ΔΦg), un angle de surhaussement observé (Φb), représentant l'angle de surhaussement (Φg) réel, est présent à la sortie (A1) de la première unité d'observation (2).

8. Dispositif selon la revendication 7, **caractérisé en ce qu'**une unité d'observation supplémentaire (3) est montée en aval de la première unité d'observation (2).

9. Dispositif selon la revendication 7, **caractérisé en ce que** l'unité d'observation supplémentaire (3) est constituée d'un intégrateur de vitesse du train (13), d'un dispositif de surveillance de mission (14), d'une base de données (15), d'une unité de correction (16), ainsi que d'un comparateur (17),
- une première entrée (E1) de l'unité de surveillance supplémentaire (3) étant reliée à une troisième entrée (E3) du dispositif de surveillance de mission (14) et à une deuxième entrée (E2) du comparateur (17) pour délivrer l'angle de surhaussement observé (Φb) à partir de la première unité d'observation (2),
- une première sortie de l'intégrateur de vitesse du train (13) étant reliée à une première entrée (E1) du dispositif de surveillance de mission (14), une deuxième entrée (E2) du dispositif de surveillance de mission (14) à une première sortie (A1) de la base de données (15) et une première sortie (A1) du dispositif de surveillance de mission (14) à une première entrée (E1) de la base de donnée (15), de sorte que
- le dispositif de surveillance de mission (14) peut obtenir la position instantanée du train à partir des informations de l'intégrateur de vitesse du train (13) et d'un angle de surhaussement (Φgw) enregistré dans la base de données (15), qui est alors comparé avec l'angle de surhaussement observé (Φb) afin de reconnaître le trajet et la première sortie (A1) du dispositif de surveillance de mission (14), est reliée alors à une première entrée (E1) de l'unité de correction (16) et la première sortie (A1) de celui-ci à une première entrée (E1) du comparateur (17) et la première sortie (A1) de ce dernier est reliée à une deuxième entrée (E2) de l'unité de correction (16), avec la connexion de l'unité d'observation supplémentaire (3)
- amenant une différence (ΔΦs), formée par comparaison entre l'angle de surhaussement observé (Φb) et l'angle de surhaussement (Φgw) enregistré dans le comparateur (17), étant renvoyée à la deuxième entrée (E2) de l'unité de correction (16), qui est alors utilisée pour la régulation de l'angle de surhaussement observé (Φb) représentatif de l'angle de surhaussement (Φg) réel.

10. Procédé selon l'une des revendications 1 à 6, **caractérisé en ce que** à partir de l'angle de surhaussement observé (Φb), un angle d'inclinaison (Φ_{N}) est calculé dans un dispositif de génération d'angle d'inclinaison (4) propre au train et utilisé comme signal de commande et de mise en circuit, pour un système d'inclinaison de caisse de wagon, sur un système de réglage (5) du système d'inclinaison de caisse de wagon.
